# FASCICULE DE BREVET EUROPEEN

(11) **EP 1 155 791 B1**
(45) Date de publication et mention de la délivrance du brevet: **09.11.2005**
(21) Numéro de dépôt: 01110897.4
(22) Date de dépôt: 05.05.2001
(51) Int. Cl.: B26D 7/18, B26D 7/26

(54) **Presse de faconnage**
Schneidpresse
Cutting press

(30) Priorité: 16.05.2000 CH 9602000
(43) Date de publication de la demande: 21.11.2001
(73) Titulaire: BOBST S.A., 1001 Lausanne (CH)
(72) Inventeur: De Dompierre, Jean-Bernard, 1026 Echandens (CH); Jaquet, Bernard, 1671 Rue (CH); Tran, Ha-Simon, 1005 Lausanne (CH)
(74) Mandataire: Colomb, Claude

(56) Documents cités:
- EP-A- 0 355 673
- US-A- 4 541 828
- US-A- 5 893 825

## Description

La présente invention concerne une presse de façonnage de feuilles de papier ou de carton selon le préamble de la revendication 1.

Les presses de façonnage de feuilles de papier, de carton compact ou de carton ondulé utilisent pour chaque tirage un ensemble d'outils de façonnage spécifique d'un travail donné. Un tel ensemble d'outils comprend typiquement :
- une plaque de protection de feuille de mise,
- une feuille de mise,
- une forme à découper,
- une tôle à découper portant les contreparties de découpe,
- un outil supérieur d'éjection des déchets
- une planche centrale d'éjection,
- un cadre inférieur d'éjection portant des outils télescopiques de saisie de déchets,
- un outil supérieur de séparation de poses,
- un outil inférieur de séparation des poses.

L'outil supérieur d'éjection, tout comme l'outil supérieur de séparation de poses, peut se présenter sous forme d'un cadre-tiroir de dimensions standard, dont le côté avant et le côté arrière présentent des profils qui s'adaptent à et se glissent sur des dispositifs de fixation profilés, tels que des rails transversaux fixes et solidaires des stations correspondantes. Les termes "longitudinal" et "transversal" en ce qui concerne l'orientation d'une pièce, "avant", "arrière" et "latéral" en ce qui concerne un côté d'une station, sont employés ici en se référant à la direction d'avancement des feuilles dans la machine. Le cadre-tiroir peut recevoir plusieurs traverses, sur lesquelles sont fixés un ensemble d'éjecteurs. Les emplacements des traverses et des éjecteurs dans le cadre-tiroir sont modifiables et déterminés par le travail à effectuer. L'ajustage de leur position s'effectue hors machine, de préférence sur une table de réglage, et constitue la préparation de l'outil. Cette opération est relativement fastidieuse, mais s'effectue en "temps masqué", indépendamment de la machine en travail.

Pour des tirages courts et répétitifs, on utilise souvent un outil supérieur, appelé forme ou planche supérieure d'éjection, respectivement forme ou planche supérieure de séparation de poses, constitué d'une planche en bois rectangulaire, sur laquelle sont fixés à demeure des éjecteurs de formes variées, correspondant à ce travail spécifique. La forme en bois est elle-même montée à l'intérieur d'un cadre-tiroir. Ce cadre est ensuite placé dans la station correspondante. Cas échéant, la planche doit être réajustée en position et refixée dans le cadre.

L'ensemble des outils mentionnés ci-dessus doit être disposé de manière extrêmement précise dans les différentes stations de la presse au début de chaque travail. En particulier dans le cas de tirages courts, la productivité de l'unité dépend dans une large mesure de la rapidité de la mise en place et du réglage des outils.

Le but de la présente invention est de faciliter et de rendre plus rapide la mise en place et l'ajustage de l'outil supérieur d'éjection et/ou de l'outil supérieur de séparation poses, notamment dans le cas de tirages courts et répétitifs.

Ce but est atteint dans une presse de façonnage selon la revendication 1.

Une station d'éjection de déchets et/ou une station de séparation de poses, selon l'invention, permettent d'éliminer l'opération de montage et d'ajustage d'une planche supérieure d'éjection de déchets, respectivement d'une planche supérieure de séparation de poses dans un cadre-tiroir. Les planches sont montées directement dans la station. Il en résulte un gain de temps lors de la préparation de la presse entre deux travaux. Il en résulte également une économie au niveau du nombre de pièces d'outillage à utiliser. Le fait que le deuxième rail soit mobile permet d'ajuster l'écartement de la paire de rails à différentes dimensions de planches.

Les rails de la station comportent une partie supérieure dont le profil est complémentaire du profil d'un cadre-tiroir et une partie inférieure dont le profil est complémentaire du profil d'une planche supérieure, les parties profilées des deux rails se faisant face.

De préférence, le rail situé en avant de la station présente au niveau de la partie profilée recevant une planche supérieure, un plot de centrage destiné au centrage en machine de cette planche supérieure d'éjection ou de séparation. Pour pallier à d'eventuelles erreurs de fabrication de la planche, le plot de centrage est de préférence transversalement ajustable par un dispositif de réglage micrométrique.

De préférence, la station comprend des moyens pour exercer une poussée sur le rail mobile, longitudinalement, en direction du rail fixe. De la sorte, lorsque l'outil supérieur est mis en place, il est maintenu serré sans jeu entre le rail fixe et le rail mobile.

Lesdits moyens poussant le rail mobile en direction du rail fixe peuvent comprendre au moins un ressort exerçant une poussée permanente sur le rail mobile en direction du rail fixe et au moins un vérin, dont la mise en action par l'opérateur contrecarre et surmonte l'action du ou des ressort(s), permettant le desserrage et le changement d'outils.

Le rail mobile, qui est de préférence le rail arrière, peut être porté par au moins un support, lui-même ou eux-mêmes monté(s) sur un moyen de déplacement actionnable par l'opérateur. De la sorte, la station peut accueillir des planches supérieures de formats variables. En particulier, le rail mobile peut être porté par deux supports montés chacun sur une crémaillère à déplacement longitudinal.

D'autres particularités et avantages de l'invention apparaîtront pour l'homme du métier avec la description d'un mode d'exécution préféré, en référence au dessin, dans lequel :
- la figure 1 est une vue en perspective d'une partie du châssis d'une station d'éjection de presse de façonnage avec une paire de rails permettant d'accueillir un outil supérieur d'éjection.

La figure 1 montre un châssis porte-outil supérieur d'une station d'éjection de déchets d'une presse de façonnage avec deux poutres longitudinales 1 et 2 et deux poutres transversales 3 et 4. Un rail avant 5, transversal et horizontal, est suspendu aux poutres longitudinales 1 et 2 par deux montants (non visibles sur la figure). Le rail 5 présente sur son côté arrière deux rainures, une rainure inférieure 6 pouvant recevoir le bord d'une planche supérieure d'éjection et une rainure supérieure 7, dans laquelle peut venir se glisser une nervure d'un cadre-tiroir d'outil universel d'éjection. Le rail 5 reste normalement fixe par rapport au châssis porte-outil, aussi bien pendant le fonctionnement de la presse que pendant les changements d'outils. Toutefois, pour pallier de légères erreurs de fabrication ou de réglage d'un outil supérieur, des dispositifs d'ajustage micrométrique de position actionnables à la main sont prévus : le bouton moleté 8 permet d'ajuster la position transversale du plot de centrage destiné au centrage en machine d'une planche supérieure. Les boutons moletés 9 et 10 agissent, par l'intermédiaire d'une tringle 14 et de leviers, respectivement et indépendamment l'un de l'autre sur les deux montants auxquels est suspendu le rail 5, pour permettre de corriger la position longitudinale de celui-ci et/ou sa position angulaire. Ces trois dispositifs de réglage micrométrique sont pourvus d'un affichage, qui permet de stocker les valeurs de réglage en mémoire, pour les travaux répétitifs.

Face au rail 5 fixe, se trouve un rail postérieur 11 mobile, parallèle au rail fixe 5. Le rail 11 présente également une rainure inférieure pouvant accueillir le bord postérieur d'une planche supérieure d'éjection et une rainure supérieure dans laquelle peut venir se glisser une nervure complémentaire d'un cadre-tiroir d'outil supérieur d'éjection universel.

Le rail postérieur mobile 11 est porté par les branches verticales de deux supports 12 et 13 en forme d'équerre, dont les branches horizontales portent des roues dentées, dont la rotation peut être bloquée, et qui engrènent avec deux crémaillères longitudinales. Ces crémaillères (non visibles sur la figure 1) sont montées au-dessous de deux plaques horizontales 16 et 17 solidaires des poutres 1 et 2, et peuvent coulisser longitudinalement de quelques millimètres sous ces plaques. La commande manuelle 14, qui agit sur les roues dentées, et ce simultanément des deux côtés de la station grâce à la tringle 18, permet de déplacer longitudinalement le rail mobile 11 pour adapter sa position à la longueur d'une planche supérieure d'éjection. Une paire de ressorts sous compression permanente, dont l'un, le 15, est visible sur la figure 1, sont montés longitudinalement respectivement sur les plaques 16 et 17. Chaque ressort, dont une extrémité est solidaire de la plaque, exerce une poussée avec son autre extrémité sur un bloc 22 solidaire d'une des crémaillères et pousse celle-ci vers l'avant de la station, et par conséquent serre l'outil supérieur entre les rails 5 et 11.

Deux vérins 19 et 20, montés sur une poutre transversale 24 fixe, solidaire du bâti de la machine par deux pattes de fixation 25 et 26 et par une poutre transversale 27, peuvent être mis en action par l'opérateur lorsque le châssis qui porte l'outil supérieur d'éjection est en position haute. Les vérins 19 et 20 portent une barre transversale 21. Lorsque le châssis porte-outil est en position haute, les blocs 22 viennent au niveau des extrémités de la barre transversale 21, de sorte que sous l'action des vérins, la barre 21 pousse sur un prolongement des blocs 22 dépassant des poutres 1 et 2, contrecarrant la poussée des ressorts 15 et libérant l'outil supérieur, qui peut alors être retiré facilement par l'opérateur.

On peut observer que les supports 12, 13 du rail mobile, les crémaillères, les ressorts 15 et les vérins 19, 20 sont agencés symétriquement par rapport à un plan vertical passant par un axe longitudinal central communément appelé "axe-machine".

On voit également sur la figure 1 une poutre d'appui 23. Cette poutre 23 est amovible. Elle est destinée à appuyer sur le dessus d'une planche supérieure d'éjection pour maintenir la planéité de celle-ci pendant les montées et des descentes du châssis porte-outil.

La station de séparation de poses peut être équipée du même châssis porte-outil.

## Revendications

1. Presse de façonnage de feuilles de papier ou carton comprenant une station d'éjection de déchets avec un châssis porte-outil comportant une paire de rails transversaux horizontaux (5, 11) supportant un outil supérieur d'éjection, le premier rail (5) étant fixe par rapport audit châssis porte-outil, le deuxième rail (11) étant mobile en direction longitudinale, **caractérisée en ce que** le profil des deux rails (5, 11) permet d'assurer le montage et le maintient en position opérationnelle d'éjection de déchets, au choix, un cadre-tiroir d'outil supérieur d'éjection ou une planche supérieure d'éjection, **en ce que** chacun des rails transversaux horizontaux (5, 11) comporte, sur sa face en regard de l'autre une première partie profilée (7) dont le profil est complémentaire au profil externe de la partie transversale du cadre-tiroir d'outil supérieur d'éjection et une seconde partie profilée (6) dont le profil est complémentaire au profil externe du côté d'une planche supérieure d'éjection et **en ce que** ladite première partie profilée (7) est située au dessus de ladite seconde partie profilée (6).

2. Presse de façonnage de feuilles de papier ou carton selon la revendication 1, **caractérisée en ce que** la seconde partie du premier rail (5) fixe comporte un plot de centrage destiné à centrer une planche supérieure d'éjection dans la station d'éjection.

3. Presse de façonnage de feuilles de papier ou carton selon la revendication 2, **caractérisée en ce que** le châssis porte-outil comprend un dispositif micrométrique (8) pour déplacer transversalement le plot de centrage.

4. Presse de façonnage selon la revendication 1, **caractérisée en ce que** le châssis porte-outil comporte des moyens d'ajustage micrométriques (9, 10) de la position longitudinale et/ou angulaire dudit rail fixe (5).

5. Presse de façonnage selon les revendications 3 ou 4, **caractérisée en ce que** lesdits moyens d'ajustage micrométriques (8, 9, 10) présentent un affichage mémorisable de leur valeur de réglage.

6. Presse de façonnage selon la revendication 1, **caractérisée en ce que** la station d'éjection comporte des moyens de serrage pour maintenir l'outil supérieur en position opérationnelle et **en ce que** lesdits moyens de serrage comprennent au moins un ressort (15) exerçant une force permanente sur le rail mobile (11) en direction longitudinale vers le rail fixe (5) et au moins un vérin (19, 20), dont la mise en action contrecarre et surmonte la force du ressort.

7. Presse de façonnage selon la revendication 6, **caractérisée en ce que** le rail mobile (11) est porté par au moins un support (12, 13) permettant une translation longitudinale du rail mobile (11) par un dispositif à engrènement assujetti au support par un dispositif élastique.

## Patentansprüche

1. Veredelungspresse für Papier- oder Kartonbögen, umfassend eine Abfallauswurfstation mit einem Werkzeug stützenden Unterbau, welcher ein Paar horizontale Querschienen (5, 11) umfasst, die eine obere Auswurfvorrichtung stützen, wobei die erste Schiene (5) bezüglich des Werkzeug stützenden Unterbaus fest ist, und wobei die zweite Schiene (11) in Längsrichtung beweglich ist, **dadurch gekennzeichnet, dass** das Profil der beiden Schienen (5, 11) es erlaubt, die Montage und die Instandhaltung in der Betriebsposition des AbfaNauswurfs sicherzustellen, wahlweise eines Schieberrahmens einer oberen Auswurfvorrichtung oder eines oberen Auswurfbretts, dass jede der horizontalen Querschienen (5, 11) auf der anderen Querschiene zugewandten Seite einen ersten profilierten Abschnitt (7) aufweist, dessen Profil komplementär zum äusseren Profil des Querabschnitts des Schieberrahmens des oberen Auswurfwerkzeugs ist, und einen zweiten profilierten Abschnitt (6), dessen Profil komplementär zum äusseren seitlichen Profil eines oberen Auswurfbretts ist, und dass der erste profilierte Abschnitt (7) über dem zweiten profilierten Abschnitt (6) angeordnet ist.

2. Veredelungspresse für Papier- oder Kartonbögen nach Anspruch 1, **dadurch gekennzeichnet, dass** der zweite Abschnitt der ersten, festen Schiene (5) einen Zentrierblock umfasst, der dazu bestimmt ist, ein oberes Auswurfbrett in der Auswurfstation zu zentrieren.

3. Veredelungspresse für Papier- oder Kartonbögen nach Anspruch 2, **dadurch gekennzeichnet, dass** der Werkzeug stützende Unterbau eine mikrometrische Vorrichtung (8) aufweist, um den Zentrierblock quer zu verschieben.

4. Veredelungspresse für Papier- oder Kartonbögen nach Anspruch 1, **dadurch gekennzeichnet, dass** der Werkzeug stützende Unterbau mikrometrische Einstellmittel (9, 10) für die Längsposition und/oder die Winkelposition der festen Schiene (5) umfasst.

5. Veredelungspresse für Papier- oder Kartonbögen nach Anspruch 3 oder 4, **dadurch gekennzeichnet, dass** die mikrometrischen Einstellmittel (8, 9, 10) eine speicherbare Anzeige ihrer Einstellungswerte aufweisen.

6. Veredelungspresse für Papier- oder Kartonbögen nach Anspruch 1, **dadurch gekennzeichnet, dass** die Auswurfstation Klemmmittel zum Festhalten des oberen Werkzeugs in der Betriebsposition aufweist, und dass die Klemmmittel wenigstens eine Feder (15), welche in Längsrichtung zur festen Schiene (5) hin eine permanente Kraft auf die bewegliche Schiene (11) ausübt, und wenigstens ein Stellglied (19, 20) aufweisen, dessen Betätigung gegen die Kraft der Feder arbeitet und sie übersteigt.

7. Veredelungspresse für Papier- oder Kartonbögen nach Anspruch 6, **dadurch gekennzeichnet, dass** die bewegliche Schiene (11) durch wenigstens ein Lager (12, 13) gestützt ist, welches eine Längsverschiebung der beweglichen Schiene (11) vermittels einer Verzahnungsvorrichtung erlaubt, welche durch eine elastische Vorrichtung mit dem Lager verbunden ist.

## Claims

1. Converting press for paper or cardboard sheets comprising a waste stripping station with a tool supporting chase including a pair of transverse horizontal rails (5, 11) supporting an upper stripping tool, the first rail (5) being fixed with respect to the said tool supporting chase, the second rail (11) being movable in the longitudinal direction, **characterized in that** the profile of the two rails (5, 11) ensures the mounting and maintaining in operational waste stripping position of either a pull-out frame of an upper stripping tool or an upper stripping board, **in that** each of the transverse horizontal rails (5, 11) includes on its face opposite the other a first profiled part (7), the profile of which is complementary to the external profile of the transverse part of the pull-out frame of the upper stripping tool and a second profiled part (6), the profile of which is complementary to the external profile of the side of an upper stripping board and **in that** the said first profiled part (7) is located above the said second profiled part (6).

2. Converting press for paper or cardboard sheets according to claim 1, **characterized in that** the second part of the first fixed rail (5) includes a centring block for centring an upper stripping board in the stripping station.

3. Converting press for paper or cardboard sheets according to claim 2, **characterized that** the tool supporting chase comprises a micrometric device (8) for transversely moving the centring block.

4. Converting press according to claim 1, **characterized in that** the tool supporting chase includes micrometric adjuster means (9, 10) of the longitudinal and/or angular position of the said fixed rail (5).

5. Converting press according to claims 3 or 4, **characterized in that** the said micrometric adjuster means (8, 9,10) have a storable display of their adjustment value.

6. Converting press according to claim 1, **characterized in that** the stripping station includes tightening means for maintaining the upper tool in operational position and **in that** the said tightening means comprise at least one spring (15) exerting a permanent pressure on the movable rail (11) in the longitudinal direction towards the fixed rail (5) and at least one cylinder (19, 20), the actuating of which counteracts and overcomes the pressure of the spring.

7. Converting press according to claim 6, **characterized in that** the movable rail (11) is carried by at least one support (12, 13) allowing a longitudinal translation of the movable rail (11) by a gearing device linked to the support by an elastic device.
